# EUROPÄISCHE PATENTSCHRIFT

(11) **EP 3 133 192 B1**
(45) Veröffentlichungstag und Bekanntmachung des Hinweises auf die Patenterteilung: **28.02.2018**
(21) Anmeldenummer: 16001665.5
(22) Anmeldetag: 28.07.2016
(51) Int. Cl.: D01H 5/32

(54) **SPINNMASCHINE MIT EINER VIELZAHL NEBENEINANDER ANGEORDNETER STRECKWERKE**
SPINNING MACHINE WITH A PLURALITY OF STRETCHING UNITS NEXT TO ONE ANOTHER
METIER A TISSER COMPRENANT PLUSIEURS BANCS D'ETIRAGE ADJACENTS

(30) Priorität: 19.08.2015 DE 102015010854
(43) Veröffentlichungstag der Anmeldung: 22.02.2017
(73) Patentinhaber: Saurer Germany GmbH & Co. KG, 42897 Remscheid (DE)
(72) Erfinder: Stähle, Gerhard, 73099 Adelberg (DE)
(74) Vertreter: Morgenthum-Neurode, Mirko

(56) Entgegenhaltungen:
- EP-A2- 1 746 188
- WO-A2-2012/004779
- CN-U- 204 918 898
- JP-A- H0 941 229
- JP-A- S59 150 123

## Beschreibung

Die vorliegende Erfindung betrifft eine Spinnmaschine, insbesondere Ringspinnmaschine, mit einer Vielzahl nebeneinander angeordneter Streckwerke zur Verstreckung eines Faserbandes, wobei die Streckwerke jeweils eine Eingangsunterwalze, eine Mittelunterwalze und eine Ausgangsunterwalze aufweisen. Die Mittelunterwalze ist in Laufrichtung des Faserbandes zwischen der Eingangsunterwalze und der Ausgangsunterwalze angeordnet. Die nebeneinander angeordneten Eingangsunterwalzen bilden einen Eingangswalzenstrang, die nebeneinander angeordneten Mittelunterwalzen bilden einen Mittelwalzenstrang und die nebeneinander angeordneten Ausgangsunterwalzen bilden einen Ausgangswalzenstrang. Der Eingangswalzenstrang umfasst eine Welle, auf der Eingangsunterwalzen angeordnet sind, der Nlittelwalzenstrang umfasst eine Welle, auf der Mittelunterwalzen angeordnet sind und der Ausgangswalzenstrang umfasst eine Welle, auf der Ausgangsunterwalzen angeordnet sind. Die Wellen können durch einen Antrieb in Rotation versetzt werden und ein Drehmoment auf die Eingangsunterwalzen, die Mittelunterwalzen und die Ausgangsunterwalzen übertragen. Der Antrieb weist eine erste und eine zweite Antriebsstelle auf, an denen der Eingangswalzenstrang und der Mittelwalzenstrang angetrieben werden.

Streckwerke dienen dazu, einem Faserband einen Verzug zu erteilen. Streckwerke kommen in verschiedenen Spinnmaschinen zum Einsatz, zum Beispiel bei Ringspinnmaschinen, Luftspinnmaschinen und Vorspinnmaschinen. Ein Streckwerk umfasst mindestens ein Eingangswalzenpaar, Mittelwalzenpaar und ein Ausgangswalzenpaar. Das Faserband durchläuft zunächst das Eingangswalzenpaar, dann das Mittelwalzenpaar und zuletzt das Ausgangswalzenpaar. Der Verzug ergibt sich aus dem Verhältnis der Umfangsgeschwindigkeiten zwischen den verschiedenen Walzenpaaren. Zwischen Eingangs- und Mittelwalzenpaar wird ein Vorverzug realisiert. Der Hauptverzug ergibt sich aus dem Verhältnis der Umfangsgeschwindigkeiten zwischen Mittel- und Ausgangswalzenpaar.

Das Eingangswalzenpaar umfasst eine Eingangsunterwalze und eine Eingangsoberwalze. Das Mittelwalzenpaar umfasst eine Mittelunterwalze und eine Mitteloberwalze. Das Ausgangswalzenpaar umfasst eine Ausgangsunterwalze und eine Ausgangsoberwalze. Die Eingangsunterwalzen, die Mittelunterwalzen und die Ausgangsunterwalzen sind jeweils auf Wellen angeordnet und werden über diese angetrieben. Die nebeneinander angeordneten Eingangsunterwalzen bilden einen Eingangswalzenstrang. Die nebeneinander angeordneten Mittelwalzen bilden einen Mittelwalzenstrang. Die nebeneinander angeordneten Ausgangswalzen bilden einen Ausgangswalzenstrang. Die Oberwalzen werden durch entsprechende Einrichtungen, zum Beispiel durch einen Trag- und Belastungsarm, gehalten und gegen die Unterwalzen gedrückt und von diesem mitgenommen.

Die DE 101 37 140 C1 zeigt eine gattungsgemäße Spinnmaschine. Bei der dargestellten Spinnmaschine handelt es sich um eine Ringspinnmaschine mit Streckwerken auf beiden Seiten. Die DE 101 37 140 C1 betrifft den Antrieb der Unterwalzen. Die Ringspinnmaschine weist auf beiden Seiten einen symmetrischen Aufbau auf. Das heißt, auf jeder Seite der Ringspinnmaschine ist ein Eingangswalzenstrang, ein Mittelwalzenstrang und ein Ausgangswalzenstrang vorhanden. Der Antrieb erfolgt an den Enden der Ringspinnmaschine. Die Antriebe der beiden Seiten sind über Getriebe miteinander gekoppelt, um auf beiden Seiten die gleichen Verzüge zu realisieren. Der Antrieb der Eingangswalzenstränge und der Mittelwalzenstränge kann an beiden Enden der Ringspinnmaschine erfolgen, um die Torsion der Wellen zu reduzieren. Es ist auch offenbart, nur den Mittelwalzenstrang an beiden Enden der Maschine anzutreiben und den Eingangswalzenstrang nur an einem Ende. Auf dem Antriebsstrang der Mittelwalzen werden die größten Drehmomente übertragen, da von Mittelwalzen Verzugsriemchen geführt werden. Infolge des gleitenden Führens der Verzugsriemchen über deren Umleitorgane, wie Wendeschienen und Spannbügel, ist die Torsion an den Mittelwalzen in der Regel höher als an den anderen Streckwalzen. Nur bei kurzen Ringspinnmaschinen verzichtet man auf die zweite Antriebsstelle am anderen Ende der Ringspinnmaschine. Die DE 101 37 140 C1 beschreibt außerdem die Möglichkeit, den Mittelwalzenstrang in zwei etwa gleiche Wellenabschnitte zu unterteilen und die beiden Wellenabschnitte jeweils von den Enden der Ringspinnmaschine anzutreiben.

Bei langen Maschinen ist der Antrieb der Walzenstränge an zwei Antriebsstellen an den Enden der Maschine jedoch nicht ausreichend, um die Torsion auf ein zulässiges Maß zu reduzieren. Aus der WO 2007/057148 A2 ist es deshalb bekannt, über die Länge der Walzenstränge verteilt, zusätzlich zu den Hauptantrieben, an den Enden Hilfsantriebe kleinerer Leistung anzuordnen, ohne die Teilung der Arbeitsstellen zu verändern. Aufgrund der unterschiedlichen Leistungen von Haupt- und Hilfsantrieben ist die Regelung der Antriebe jedoch aufwendig. Siehe auch EP 1 746 188 A2. Ferner ist es bekannt, alle Walzenstränge in der Mitte der Maschine zu unterbrechen und eine zusätzliche Antriebseinheit entsprechend der Antriebseinheit an den Enden anzuordnen. Die dadurch veränderte Teilung der Arbeitsstellen ist jedoch nachteilig.

Es ist daher die Aufgabe der vorliegenden Erfindung, den Antrieb der Walzenstränge unter dem Gesichtspunkt einer verminderten Torsion zu verbessern.

Zur Lösung der Aufgabe weist der Eingangswalzenstrang zwischen der ersten und zweiten Antriebsstelle eine durchgehende Welle auf und der Mittelwalzenstrang weist zwischen der ersten und zweiten Antriebsstelle mindestens drei geteilte Wellenabschnitte auf, wobei ein Wellenabschnitt, der nicht mit der ersten und zweiten Antriebsstelle verbunden ist, mit einer weiteren Antriebsstelle verbunden ist.

Die Erfindung macht sich die Tatsache zu Nutze, dass auf dem Mittelwalzenstrang das größte Drehmoment übertragen wird. Durch die Teilung des Mittelwalzenstranges in mindestens drei Wellenabschnitte wird das an der ersten und zweiten Antriebsstelle zu übertragene Moment deutlich reduziert. Je geringer das Drehmoment desto geringer ist auch die Torsion. Der Eingangswalzenstrang hingegen überträgt ein deutlich geringeres Drehmoment, so dass auch bei längeren Spinnmaschinen eine durchgehende Welle verwendet werden kann, ohne die zulässige Torsion zu überschreiten.

Der ersten und zweiten Antriebsstelle kann jeweils ein gemeinsamer Motor für den Eingangswalzenstrang und den Mittelwalzenstrang zugeordnet sein. Die Motoren können mit dem Eingangswalzenstrang und dem Mittelwalzenstrang über Getriebe verbunden werden.

Vorzugsweise wird der Motor der ersten Antriebsstelle drehzahlgeregelt an einem Frequenzumrichter betrieben und der Motor der zweiten Antriebsstelle wird an dem gleichen Frequenzumrichter betrieben. Bei dem Betrieb von zwei Motoren an einem Frequenzumrichter ist eine mechanische Kopplung der Motoren erforderlich, um den Gleichlauf der Motoren zu gewährleisten. Bei der vorliegenden Erfindung wird die mechanische Kopplung über die durchgehende Welle des Eingangswalzenstranges in einfacher Weise realisiert.

Gemäß einer vorteilhaften Ausführungsform der vorliegenden Erfindung ist der weiteren Antriebsstelle ein weiterer Motor zugeordnet. Vorteilhafterweise weist der Motor eine geringere Leistung auf als die Hauptantriebsmotoren. So kann der Motor an den Wellenabschnitt angreifen, ohne dass die Teilung der Arbeitsstellen verändert werden muss. Für den Motor ist zwar ein eigener Frequenzumrichter erforderlich. Die Regelung des Motor ist aber einfach zu realisieren, da der weitere Motor über die Teilung des Mittelwalzenstranges von den Motoren der ersten und zweiten Antriebsstelle entkoppelt ist. Vorzugsweise ist der Wellenabschnitt des Mittelwalzenstranges, der nicht mit der ersten und zweiten Antriebsstelle verbunden ist, über ein Getriebe mit dem weiteren Motor verbunden.

Gemäß einer besonders vorteilhaften Ausführungsform ist der Wellenabschnitt des Mittelwalzenstranges, der nicht mit der ersten und zweiten Antriebsstelle verbunden ist, über ein Getriebe mit dem Eingangswalzenstrang verbunden. Diese Ausführungsform hat den Vorteil, dass für den separaten Wellenabschnitt des Mittelwalzenstranges kein zusätzlicher Antrieb erforderlich ist. Aufgrund des eher geringen Antriebsmomentes des Eingangswalzenstranges kann dieser problemlos das zusätzliche Moment bereitstellen.

Es hat sich als günstig herausgestellt, wenn der Mittelwalzenstrang zwischen der ersten und zweiten Antriebsstelle genau drei geteilte Wellenabschnitte aufweist. Dem Wellenabschnitt des Mittelwalzenstranges, der nicht mit der ersten und zweiten Antriebsstelle verbunden ist, sind vorteilhafterweise ein Viertel und den Wellenabschnitten, die mit der ersten oder zweiten Antriebsstelle verbunden sind, sind vorteilhafterweise drei Viertel der Streckwerke zwischen der ersten und zweiten Antriebsstelle zugeordnet. Auf diese Weise kann der Mittelwalzenstrang spürbar entlastet und die Torsion verringert werden. Auf der anderen Seite kann der weitere Motor klein dimensioniert werden beziehungsweise der Eingangswalzenstrang wird nur gering belastet.

Die Erfindung wird nachfolgend anhand eines in den Zeichnungen dargestellte Ausführungsbeispiels näher erläutert.

Es zeigen:
- Fig. 1: eine erste Ausführungsform einer erfindungsgemäßen Spinnmaschine;
- Fig. 2: eine zweite Ausführungsform einer erfindungsgemäßen Spinnmaschine.

Die Fig. 1 zeigt schematisch den Aufbau einer erfindungsgemäßen Ringspinnmaschine. Die Darstellung beschränkt sich auf die zur Erläuterung relevanten Teile. Demnach wurde insbesondere auf die Darstellung der Faserbandzuführung der Spindeln und der Ringbank verzichtet. Die Darstellung beschränkt sich auf die Anordnung der Streckwerke und deren Abtrieb. Dabei ist zu beachten, dass die Darstellung nicht maßstäblich ist.

Bei der in Fig. 1 dargestellten Ringspinnmaschine handelt es sich um eine doppelseitige Ringspinnmaschine mit Streckwerken auf beiden Seiten. Die Ringspinnmaschine weist auf jeder Seite eine Vielzahl nebeneinander angeordneter Streckwerke 2 auf, von denen in Fig. 1 nur zwei dargestellt sind. Jedem Streckwerk 2 ist eine nicht dargestellte Spindel zugeordnet. Das Streckwerk 2 und die Spindel bilden gemeinsam eine Arbeitsstelle.

Das Streckwerk 2 umfasst ein Eingangswalzenpaar, ein Mittelwalzenpaar und ein Ausgangswalzenpaar, von denen hier nur die Eingangsunterwalze 3, die Mittelunterwalze 4 und die Ausgangsunterwalze 5 dargestellt sind. Ferner ist in der Darstellung der Fig. 1 ein Verzugsriemchen 6 angedeutet, das die Mittelunterwalze 4 umschlingt. Die nebeneinander angeordneten Eingangsunterwalzen 3 bilden einen Eingangswalzenstrang 7. Die nebeneinander angeordneten Mittelunterwalzen 4 bilden einen Mittelwalzenstrang 8. Die nebeneinander angeordneten Ausgangsunterwalzen 5 bilden einen Ausgangswalzenstrang 9. Auf der anderen Seite der Maschine sind symmetrisch zur ersten Seite der Eingangswalzenstrang 7', der Mittelwalzenstrang 8' und der Ausgangswalzenstrang 9' angeordnet.

Die Eingangswalzenstränge 7 und 7' umfassen jeweils eine durchgehende Welle 22 und 22'. Die Ausgangswalzenstränge 9 und 9' umfassen jeweils eine durchgehende Welle 26 und 26'. Die Wellen 22, 22', 26 und 26' bestehen jeweils aus zwei Abschnitten, die jeweils über eine Gewindeverschraubung 27, 28, 27' und 28' miteinander verbunden sind. Der eine Abschnitt besteht wiederum aus Wellenabschnitten, die mit jeweils einem Rechtsgewinde miteinander verbunden sind und der andere Abschnitt besteht aus Wellenabschnitten, die jeweils mit einem Linksgewinde miteinander verbunden sind. Die Gewindeverschraubungen schaffen eine starre Verbindung der Abschnitte, so dass die Abschnitte insgesamt eine durchgehende Welle bilden. Die Mittelwalzenstränge 8 und 8' umfassen jeweils drei separate Wellenabschnitte 23, 24, 25 beziehungsweise 23', 24', 25'.

Der Antrieb der Walzenstränge erfolgt an zwei Antriebsstellen 41 und 42 an den Enden der Ringspinnmaschine. Die Ausgangswalzenstränge 9 und 9' werden an jeder Antriebsstelle 41, 42 durch einen gemeinsamen Motor 10 und 12 angetrieben. Die Motoren 10 und 12 sind jeweils über die Getriebe 13 und 14 mit den Wellen 26 und 26' verbunden. Die Motoren 10 und 12 sind beide an einen nicht dargestellten Frequenzumrichter angeschlossen. Der Motor 10 dient dabei als führender Motor. Er ist drehzahlgeregelt und ist deshalb mit einem Resolver 11 ausgestattet. Der Motor 12 ist ein geführter Motor, der keine eigene Drehzahlregelung aufweist. Der Gleichlauf wird über die mechanische Kopplung durch die Wellen 26 und 26' realisiert.

Der Eingangswalzenstrang 7 und der Mittelwalzenstrang 8 werden an den Antriebsstellen 41, 42 an den Enden der Maschine gemeinsam angetrieben. Dazu sind an den Enden der Maschine die Motoren 15 und 17 angeordnet. Die gleichen Motoren 15 und 17 treiben auch den Eingangswalzenstrang 7' und den Mittelwalzenstrang 8' der anderen Seite der Ringspinnmaschine 1 an. Der Motor 15 ist über Getriebe 18 mit den Wellen 22 und 22' der Eingangswalzenstränge 7 und 7' verbunden. Der Motor 17 ist über Getriebe 20 ebenfalls mit den Wellen 22 und 22' der Eingangswalzenstränge 7 und 7' verbunden. Damit sind die beiden Motoren 15 und 17 über die Wellen 22 und 22' mechanisch gekoppelt. Die Motoren 15 und 17 werden ebenfalls über einen gemeinsamen nicht darstellten Frequenzumrichter angesteuert. Der Motor 15 weist einen Resolver 16 auf und dient als führender Motor. Der Motor 17 ist ein geführter Motor.

Der Wellenabschnitt 23 des Mittelwalzenstranges 8 ist über das Getriebe 19 mit dem Getriebe 18 beziehungsweise mit dem Motor. 15 verbunden. Der Wellenabschnitt 25 des Mittelwalzenstranges 8 ist über das Getriebe 21 mit dem Getriebe 20 beziehungsweise mit dem Motor 17 verbunden. Die Getriebe 19 und 21 sind als Vorverzugswechselräder ausgebildet. Die Wechselräder der Getriebe 19, 21 können ausgewechselt werden, um den Vorverzug anzupassen. Der Wellenabschnitt 24 des Mittelwalzenstranges 8 ist nicht mechanisch mit den Wellenabschnitten 23 und 25 gekoppelt. Der Antrieb des Wellenabschnitts 24 erfolgt durch eine weitere Antriebsstelle 43. In dem in Fig. 1 gezeigten Ausführungsbeispiel treibt ein zusätzlicher Motor 29 über das Getriebe 30 den Wellenabschnitt 24 an. Der Motor verfügt über einen eigenen Frequenzumrichter, so dass die Drehzahl leicht an einen geänderten Vorverzug angepasst werden kann. Der Mittelwalzenstrang 8' der anderen Seite der Ringspinnmaschine 1 ist analog aufgebaut. Die Walzenschnitte 23' und 25' werden über die Verzugswechselräder 19' und 21' angetrieben. Der Antrieb des Walzenabschnittes 24 erfolgt über den zusätzlichen Motor 29' und das Getriebe 30'.

In dem darstellten Ausführungsbeispiel sind den Wellenabschnitten 23 und 25 jeweils 3/8 der Streckwerke zugeordnet. Das heißt, die Wellenabschnitte 23 und 25 treiben zusammen 3/4 der Streckwerke an. Dem Wellenabschnitt 24 sind entsprechend 1/4 der Streckwerke zugeordnet. Dementsprechend wird das Antriebsmoment, dass für den Mittelwalzenstrang 8 an den Antriebsstellen an den Maschinenenden aufgebracht werden muss, um 1/4 reduziert. Auf diese Weise wird auch die Torsion verringert.

Bei einer Gesamtzahl der Arbeitsstellen an jeder Seite der Ringspinnmaschine 1 von 1920 Spindeln wird auf die Wellenabschnitte 23 und 25 des Mittelwalzenstranges 8 jeweils ein Moment von 120Nm aufgebracht. Der mittlere Wellenabschnitt 24 wird mit 80Nm beaufschlagt. Auf den Eingangswalzenstrang 7 wirken von jeder der beiden Antriebsseiten 35Nm ein. Die Antriebsmomente des Eingangswalzenstranges 7 sind deutlich geringer als die Antriebsmomente des Mittelwalzenstranges. Diesen Sachverhalt macht sich die Ausführungsform der Fig. 2 zunutze.

Die Ausführungsform der Fig. 2 stimmt weitgehend mit der Ausführungsform der Fig. 1 überein. Für gleiche Elemente wurden gleiche Bezugszeichen verwendet, so dass diese nicht erneut erläutert werden. Es wird lediglich auf die Unterschiede eingegangen. Die Wellenabschnitte 24 und 24' der Mittelwalzenstränge 8 und 8' sind an der weiteren Antriebsstelle 43 jeweils über Getriebe 31 und 31' mit den Wellen 22 und 22' verbunden. Damit ist für die Wellenabschnitte 24 und 24' kein eigener Motor erforderlich. Die Getriebe 31 und 31' müssen lediglich entsprechend der Getriebe 19, 19', 21 und 21' an ein geändertes Vorverzugsverhältnis anpassbar sein. Das auf die Wellen 22 und 22' der Eingangswalzenstränge 7 und 7' wirkende Drehmoment erhöht sich für jede Antriebsstelle 41, 42 auf 75 Nm. Damit bleibt das Moment aber deutlich unter dem Moment von 120 Nm, das an den Maschinenenden auf den Mittelwalzenstrang 8, 8' aufgebracht werden muss. Auf diese Weise kann eine bessere Verteilung der erforderlichen Antriebsmomente erreicht werden.

## Patentansprüche

1. Spinnmaschine (1), insbesondere Ringspinnmaschine, mit einer Vielzahl nebeneinander angeordneter Streckwerke (2) zur Verstreckung eines Faserbandes, wobei die Streckwerke (2) jeweils eine Eingangsunterwalze (3), eine Mittelunterwalze (4) und eine Ausgangsunterwalze (5) aufweisen, wobei die Mittelunterwalze (4) in Laufrichtung des Faserbandes zwischen der Eingangsunterwalze (3) und der Ausgangsunterwalze (5) angeordnet ist, wobei die nebeneinander angeordneten Eingangsunterwalzen (3) einen Eingangswalzenstrang (7, 7'), die nebeneinander angeordneten Mittelunterwalzen (4) einen Mittelwalzenstrang (8, 8') und die nebeneinander angeordneten Ausgangsunterwalzen (5) einen Ausgangswalzenstrang (9) bilden, wobei der Eingangswalzenstrang (7, 7') eine Welle (22, 22') umfasst, auf der Eingangsunterwalzen (3) angeordnet sind, wobei der Mittelwalzenstrang (8, 8') eine Welle (23, 23,' 24, 24', 25, 25') umfasst, auf der Mittelunterwalzen (4) angeordnet sind und wobei der Ausgangswalzenstrang (9, 9') eine Welle (26, 26') umfasst, auf der Ausgangsunterwalzen (5) angeordnet sind, wobei die Wellen (22, 22, 23, 23', 24, 24', 25, 25', 26, 26') durch einen Antrieb in Rotation versetzt werden können und ein Drehmoment auf die Eingangsunterwalzen (3), die Mittelunterwalzen (4) und die Ausgangsunterwalzen (5) übertragen, wobei der Antrieb eine erste und eine zweite Antriebsstelle (41, 42) aufweist, an denen der Eingangswalzenstrang (7, 7') und der Mittelwalzenstrang (8, 8') angetrieben werden,
**dadurch gekennzeichnet,**
**dass** der Eingangswalzenstrang (7, 7') zwischen der ersten und zweiten Antriebsstelle (41, 42) eine durchgehende Welle (22, 22') aufweist und dass der Mittelwalzenstrang (8, 8') zwischen der ersten und zweiten Antriebsstelle (41, 42) mindestens drei geteilte Wellenabschnitte (23, 23', 24, 24', 25, 25') aufweist, wobei ein Wellenabschnitt (24, 24'), der nicht mit der ersten und zweiten Antriebsstelle (41, 42) verbunden ist, mit einer weiteren Antriebsstelle (43) verbunden ist.

2. Spinnmaschine (1) nach Anspruch 1, **dadurch gekennzeichnet, dass** der ersten und zweiten Antriebsstelle (41, 42) jeweils ein gemeinsamer Motor (15, 17) für den Eingangswalzenstrang (7, 7') und den Mittelwalzenstrang (8, 8') zugeordnet ist.

3. Spinnmaschine (1) nach Anspruch 2, **dadurch gekennzeichnet, dass** die Motoren (15, 17) mit dem Eingangswalzenstrang und dem Mittelwalzenstrang über Getriebe (18, 19, 19', 20, 21, 21') verbunden sind.

4. Spinnmaschine (1) nach einem der Ansprüche 2 oder 3, **dadurch gekennzeichnet, dass** der Motor (15) der ersten Antriebsstelle (41) drehzahlgeregelt an einem Frequenzumrichter betrieben wird und der Motor (17) der zweiten Antriebsstelle (42) an dem gleichen Frequenzumrichter betrieben wird.

5. Spinnmaschine (1) nach einem der Ansprüche 1 bis 4, **dadurch gekennzeichnet, dass** der weiteren Antriebsstelle (43) ein weiterer Motor (29, 29') zugeordnet ist.

6. Spinnmaschine (1) nach Anspruch 5, **dadurch gekennzeichnet, dass** der Wellenabschnitt (24, 24') des Mittelwalzenstranges (8, 8'), der nicht mit der ersten und zweiten Antriebsstelle (41, 42) verbunden ist, über ein Getriebe (30, 30') mit dem weiteren Motor (29, 29') verbunden ist.

7. Spinnmaschine (1) nach einem der Ansprüche 1 bis 3, **dadurch gekennzeichnet, dass** der Wellenabschnitt (24, 24') des Mittelwalzenstranges (8, 8'), der nicht mit der ersten und zweiten Antriebsstelle (41, 42) verbunden ist, über ein Getriebe (31, 31') mit dem Eingangswalzenstrang (7, 7') verbunden ist.

8. Spinnmaschine (1) nach einem der vorherigen Ansprüche, **dadurch gekennzeichnet, dass** der Mittelwalzenstrang (8, 8') zwischen der ersten und zweiten Antriebsstelle (41, 42) genau drei geteilte Wellenabschnitte (23, 23', 24, 24', 25, 25') aufweist und dass der Wellenabschnitt (24, 24') des Mittelwalzenstranges (8, 8'), der nicht mit der ersten und zweiten Antriebsstelle (41, 42) verbunden ist, ein Viertel und die Wellenabschnitte (23, 23', 25, 25'), die mit der ersten oder zweiten Antriebsstelle (41, 42) verbunden sind, drei Viertel der Streckwerke zwischen der ersten und zweiten Antriebsstelle (41, 42) zugeordnet sind.

## Claims

1. Spinning machine (1), more particularly ring spinning machine, with many adjacently arranged drafting systems (2) for drafting a sliver, wherein the drafting systems (2) each have a lower input roller (3), a lower middle roller (4) and a lower output roller (5), where the lower middle roller (3) is arranged in the running direction of the sliver between the lower input roller (3) and the lower output roller (5) and the adjacently arranged lower input rollers (3) form a series of input rollers (7, 7'), the adjacently arranged lower middle rollers (4) form a series of middle rollers (8, 8') and the adjacently arranged lower output rollers (5) form a series of output rollers, wherein the series of input rollers (7, 7') has a shaft (22, 22') on which the lower input rollers (3) are arranged, and the series of middle rollers (8, 8') has a shaft (23, 23,' 24, 24', 25, 25') on which the lower middle rollers (4) are arranged, and the series of output rollers (9, 9') has a shaft (26, 26') on which lower output rollers (5) are arranged, in which case the shafts (22, 22, 23, 23', 24, 24', 25, 25', 26, 26') can be set in rotation by a drive and torque can be transferred to the lower input rollers (3), the lower middle rollers (4) and the lower output roller (5), wherein the drive has a first and a second drive position (41, 42) on which the series of input rollers (7, 7') and the series of middle rollers (8, 8') are driven,
**characterised in that**,
the series of input rollers (7, 7') has a continuous shaft (22, 22') between the first and second drive positions (41, 42) and the series of middle rollers (8, 8') has at least three separate shaft sections (23, 23', 24, 24', 25, 25') between the first and second drive positions (41, 42), in which case one shaft section (24, 24') that is not connected with the first and second drive positions (41, 42) is connected to a further drive position (43).

2. Spinning machine (1) according to claim 1 **characterised in that** a common motor (15, 17) for the series of input rollers (7, 7') and the series of middle rollers (8, 8') is assigned to each of the first and second drive positions (41, 42).

3. Spinning machine (1) according to claim 2 **characterised in that** the motors (15, 17) are connected with the series of input rollers and the series of middle rollers via gearing (18, 19, 19', 20, 21, 21').

4. Spinning machine (1), according to one of the claims 2 or 3, **characterised in that** the motor (15) of the first drive position (41) is operated in a speed-controlled manner with a frequency inverter and the motor (17) of the second drive position (42) is operated with the same frequency inverter.

5. Spinning machine (1) according to one of the claims 1 to 4, **characterised in that** a further motor (29, 29') is assigned to the further drive position (43).

6. Spinning machine (1) according to claim 5, **characterised in that** the shaft section (24, 24') of the series of middle rollers (8, 8'), which is not connected with the first and second drive position (41, 42), is connected to the further motor (29, 29') via a gearing (30, 30').

7. Spinning machine (1) according to one of the claims 1 to 3, **characterised in that** the shaft section (24, 24') of the series of middle rollers (8, 8'), which is not connected with the first and second drive position (41, 42), is connected to the series of input rollers (7, 7') via a gearing (31, 31').

8. Spinning machine (1) according to one of the aforementioned claims **characterised in that** the series of middle rollers (8, 8') has exactly three separate shaft sections (23, 23', 24, 24', 25, 25') between the first and second drive positions (41, 42), the shaft section (24, 24') of the series of middle rollers (8, 8') that is not connected with the first and second drive positions (41, 42) is assigned a quarter and the shaft sections (23, 23', 25, 25') that are connected with the first or second drive position (41, 42) are assigned three-quarters of the drafting system between the first and second drive positions (41, 42).

## Revendications

1. Métier à filer (1), en particulier continu à filer à anneaux, avec une grande quantité de trains d'étirage (2), placés les uns à côté des autres, pour l'étirage d'une bande de fibres, sachant que les trains d'étirage (2) présentent tous un cylindre inférieur d'entrée (3), un cylindre inférieur central (4) et un cylindre inférieur de sortie (5), sachant que le cylindre inférieur central (4) est placé dans la direction de marche de la bande de fibres entre le cylindre inférieur d'entrée (3) et le cylindre inférieur de sortie (5), sachant que les cylindres inférieurs d'entrée (3) placés les uns à côté des autres forment une série de cylindres d'entrée (7, 7'), que les cylindres inférieurs centraux (4) placés les uns à côté des autres forment une série de cylindres centraux (8, 8') et que les cylindres inférieurs de sortie (5) forment une série de cylindres de sortie (9), sachant que la série de cylindres d'entrée (7, 7') entoure un arbre (22, 22') sur lequel les cylindres inférieurs d'entrée (3) sont placés, sachant que la série de cylindres centraux (8, 8') entoure un arbre (23, 23', 24, 24', 25, 25') sur lequel les cylindres inférieurs centraux (4) sont placés, et sachant que la série de cylindres de sortie (9, 9') entoure un arbre (26, 26') sur lequel les cylindres inférieurs de sortie (5) sont placés, sachant que les arbres (22, 22', 23, 23', 24, 24', 25, 25' 26, 26') peuvent être mis en rotation par un entraînement et transmettent un couple sur les cylindres inférieurs d'entrée (3), les cylindres inférieurs centraux (4) et les cylindres inférieurs de sortie (5), sachant que l'entraînement présente un premier et un deuxième points d'entraînement (41, 42) sur lesquels la série de cylindres d'entrée (7, 7') et la série de cylindres centraux (8, 8') sont entraînées,
**caractérisé en ce que**
la série de cylindres d'entrée (7, 7') présente, entre le premier et le deuxième points d'entraînement (41, 42), un arbre continu (22, 22') et que la série de cylindres centraux (8, 8') présente, entre le premier et le deuxième points d'entraînement (41, 42), au moins trois sections d'arbre divisée (23, 23', 24, 24', 25, 25'), sachant qu'une section d'arbre (24, 24'), qui n'est pas reliée avec le premier et le deuxième points d'entraînement (41, 42), est reliée avec un autre point d'entraînement (43).

2. Métier à filer (1) suivant la revendication 1, **caractérisé en ce que** le premier et le deuxième points d'entraînement (41, 42) disposent d'un moteur commun (15, 17) pour la série de cylindres d'entrée (7, 7') et la série de cylindres centraux (8, 8').

3. Métier à filer (1) suivant la revendication 2, **caractérisé en ce que** les moteurs (15, 17) sont reliés par des engrenages (18, 19, 19', 20, 21, 21') à la série de cylindres d'entrée et à la série de cylindres centraux.

4. Métier à filer (1) suivant une des revendications 2 ou 3, **caractérisé en ce que** le moteur (15) du premier point d'entraînement (41) fonctionne avec régulation de la vitesse de rotation sur un convertisseur de fréquence et que le moteur (17) du deuxième point d'entraînement (42) fonctionne sur le même convertisseur de fréquence.

5. Métier à tisser (1) suivant une des revendications 1 à 4, **caractérisé en ce que** l'autre point d'entraînement (43) fonctionne avec un autre moteur (29, 29').

6. Métier à tisser (1) suivant la revendication 5, **caractérisé en ce que** la section d'arbre (24, 24') de la série de cylindres centraux (8, 8'), non reliée avec le premier et le deuxième points d'entraînement (41, 42), est relié, par un engrenage (30, 30') à l'autre moteur (29, 29').

7. Métier à tisser (1) suivant une des revendications 1 à 3, **caractérisé en ce que** la section d'arbre (24, 24') de la série de cylindres centraux (8, 8'), non reliée avec le premier et le deuxième points d'entraînement (41, 42), est relié, par un engrenage (31, 31') à la série de cylindres d'entrée (7, 7').

8. Métier à tisser (1) suivant une des précédentes revendications, **caractérisé en ce que** la série de cylindres centraux (8, 8') présente, entre le premier et le deuxième points d'entraînement (41, 42), exactement trois sections d'arbre divisé (23, 23', 24, 24', 25, 25') et que la section d'arbre (24, 24') de la série de cylindres centraux (8, 8'), non reliée au premier et au deuxième points d'entraînement (41, 42), dispose d'un quart et les sections d'arbre (23, 23', 25, 25') reliées au premier ou au deuxième points d'entraînement (41, 42), de trois quarts du train d'étirage entre le premier et le deuxième point d'entraînement (41, 42).
